# EUROPÄISCHE PATENTSCHRIFT

(11) **EP 0 773 528 B1**
(45) Veröffentlichungstag und Bekanntmachung des Hinweises auf die Patenterteilung: **12.05.1999**
(21) Anmeldenummer: 96117594.0
(22) Anmeldetag: 02.11.1996
(51) Int. Cl.: G09F 3/04, G09F 23/00

(54) **Schild zur Kennzeichnung von Schreibgeräten**
Sign for writing tool
Enseigne pour instrument d'écriture

(30) Priorität: 12.11.1995 DE 29518396 U
(43) Veröffentlichungstag der Anmeldung: 14.05.1997
(73) Patentinhaber: Pelikan GmbH, 30177 Hannover (DE)
(72) Erfinder: Sommer, Gerhard F., 20253 Hamburg (DE)
(74) Vertreter: Haar, Lucas H., Dipl.-Ing.

(56) Entgegenhaltungen:
- WO-A-93/17412
- CH-A- 224 420
- FR-A- 2 665 009

## Beschreibung

Die Erfindung betrifft ein Schild zur Kennzeichnung von Schreibgeräten, die mit einem Clip versehen sind, der auf seiner dem Schreibgerät zugekehrten Unterseite eine sich in Längsrichtung des Clips erstreckende Vertiefung aufweist.

Im Handel besteht das Bedürfnis, Schreibgeräte mit einem Schild zu kennzeichnen, auf dem neben den Kenndaten des Schreibgeräts der Kaufpreis und ein maschinenlesbarer Strichcode wiedergegeben werden kann. Die Anbringung eines solchen Schilds an dem jeweiligen Schreibgerät soll möglichst einfach sein und vor allem sollen hochwertige Schreibgeräte durch die Anbringung des Schilds nicht beschädigt werden. Weiterhin soll das mit dem Schreibgerät verbundene Schild in einer vorgegebenen Position fixierbar sein, die optisch ansprechend und zum Lesen des Schilds günstig ist.

Aus der FR-A-2 665 009 ist ein Schild zur Preisauszeichnung von Füllhaltern bekannt, das aus einem länglichen Materialstreifen mit zwei Öffnungen besteht, durch die der Clip des Füllhalters hindurchsteckbar ist. Hierbei ist das Befestigen und Lösen des Materialstreifens etwas umständlich und der Materialstreifen verdeckt nach seiner Anbringung einen Teil des Clips.

Der WO-A-93/17412 ist ein Schild zur Befestigung an einem Pflanzentopf zu entnehmen, bei dem das Schild aus einem Materialstreifen mit einer in eine Öffnung des Pflanzentopfs einsteckbaren Lasche und beiderseits der Lasche angeordneten Anlagekanten zur Begrenzung der Einstecktiefe der Lasche besteht. An der Lasche ist durch einen U-förmigen Einschnitt ein hochstehender Lappen gebildet, der beim Einstecken der Lasche durch die Öffnung hindurchgleitet und sich in der Einsteckposition entgegen der Einsteckrichtung an dem Rand der Öffnung abstützt.

Der Erfindung liegt die Aufgabe zugrunde, ein Schild zur Kennzeichnung von Schreibgeräten mit einem Clip zu schaffen, das die genannten Anforderungen erfüllt.

Erfindungsgemäß wird diese Aufgabe dadurch gelöst, daß die Lasche in den Freiraum zwischen dem Schreibgerät und dem Clip einsteckbar ist und auf ihrer dem Clip zugekehrten Oberseite einen durch den umgefalteten Rand der Lasche gebildeten, hochstehenden Lappen oder Streifen hat, der in der Einsteckposition der Lasche mit seinem hochstehenden Ende in die Vertiefung einrastbar und entgegen der Einsteckrichtung an dem Clip abstützbar ist und daß beiderseits der Lasche Anlagekanten zur Begrenzung der Einstecktiefe der Lasche so angeordnet sind, daß sie in der Einsteckposition an dem Befestigungsende des Clips und an der an dem Schreibgerät anliegenden Clipkuppe anliegen.

Das erfindungsgemäße Schild läßt sich durch einen einfachen Steckvorgang mit dem Schreibgerät verbinden. Hierbei wird die Lasche in den Freiraum unter dem Clip geschoben, wobei der hochstehende Lappen oder Streifen nach unten gedrückt wird und in eine Position unter dem Clip gelangt, in der er entgegen der Einsteckrichtung an dem Clip abstützbar ist. Da der Lappen oder Streifen das Bestreben hat, sich wieder aufzurichten, rastet er bei Erreichen der Vertiefung im Clip in diese ein und verhindert dadurch nach Art einer Sperrklinke, daß die Lasche wieder aus dem Freiraum herausgezogen werden kann. In dieser Stellung wird das Schild durch den Lappen oder Streifen durch die Anlagekanten und durch die von der Kuppe und dem Befestigungssteg des Clips gebildeten seitlichen Begrenzungen in seiner Lage fixiert, wobei es im wesentlichen tangential zum Schreibgerät ausgerichtet ist und dadurch von beiden Seiten gut gelesen werden kann. Das Schild liegt in seiner Befestigungsstellung nur lose an dem Schreibgerät und dem Clip an und benötigt keine adhäsiven Befestigungsmittel durch die das Schreibgerät beschmutzt oder beschädigt werden könnte. Als Materialstreifen zur Herstellung des Schilds wird vorzugsweise Pappe oder ein vergleichbar weiches Material verwendet, durch das die Oberfläche des Schreibgeräts ebenfalls nicht beschädigt werden kann. Bildet der umgefaltete Rand der Lasche den hochgestellten Streifen, so erhöht dies die Biegesteifigkeit des Schilds.

Die Erfindung wird nachfolgend anhand eines Ausführungsbeispiels näher erläutert, das in der Zeichnung dargestellt ist. Es zeigen
- Figur 1: eine Ansicht des kappenseitigen Endes eines Füllhalters mit einem an dem Clip der Füllhalterkappe angebrachten erfindungsgemäßen Schild,
- Figur 2: eine Ansicht des Schilds gemäß Figur 1 und
- Figur 3: einen Querschnitt durch die Füllhalterkappe gemäß Figur 1 mit eingestecktem Schild.

Das in Figur 2 dargestellte Schild 1 von rechteckiger Grundform weist an seiner linken Seite eine Lasche 2 und beiderseits der Lasche 2 gegenüber dieser zurückspringende Anlagekanten 3, 4 auf. Der äußere, sich in Längsrichtung des Schilds 1 erstreckende Randstreifen 5 der Lasche 2 ist um eine zur Seitenkante 6 des Schilds 1 parallele Biegelinie aus der Zeichnungsebene nach oben abgekantet und zur Laschenmitte hin soweit umgebogen, daß er in einem Winkel von etwa 45° zum Schild 1 geneigt ist. In Längsrichtung des Randstreifens 5 entspricht die Abmessung der Lasche 2 der Länge des Freiraums zwischen dem Clip 7 und der Oberfläche der Kappe 8 des in Figur 1 dargestellten Füllhalters 9. Das eine Ende dieses Freiraums wird durch den Befestigungssteg 10 des Clips 7 und das andere Ende durch die nicht sichtbare Clipkuppe am freien Ende des Clips 7 begrenzt.

Zu seiner Befestigung an der Kappe 8 wird das Schild 1 mit der Lasche 2 in den Freiraum unter dem Clip 7 gesteckt, wobei der Randstreifen 5 der Unterseite des Clips 7 zugekehrt ist. Der Clip 7 weist auf seiner Unterseite eine Vertiefung 11 in Form einer Längsrille auf, in die der Randstreifen 5 mit seiner Stirnkante eingreift, wenn die Lasche 2 soweit unter den Clip 7 geschoben wird, bis die Anlagekanten 3, 4 an dem Befestigungssteg 10 und der Clipkuppe anliegen. Nachdem der Randstreifen 5 in die Vertiefung 11 eingegriffen hat, läßt sich die Lasche 2 ohne Zerstörung des Randstreifens 5 entgegen der Einsteckrichtung nicht mehr unter dem Clip 7 herausziehen. Vielmehr ist der Randstreifen 5 beim Ziehen an dem Schild 1 durch seine geneigte Lage bestrebt, sich aufzurichten, wodurch er zwischen dem Clip 7 und der Kappe 8 eingeklemmt wird und eine vergleichsweise hohe Haltekraft erzeugt. In Längsrichtung des Clip 7 wird das Schild 1 durch die Lasche 2 und den Randstreifen 5 gehalten, da diese sich an dem Befestigungssteg 10 und der Clipkuppe abstützen, wobei die Abstützung an der Clipkuppe durch den hochstehenden Randstreifen 5 noch verbessert wird. Das Schild 1 wird somit in einer vorgegebenen Ausrichtung und ausreichend fest an der Kappe 8 des Füllhalters 9 fixiert, wobei es in tangentialer Richtung von der Kappe 8 absteht, so daß seine Oberseite und seine Unterseite gelesen werden können. Auf der besser sichtbaren Oberseite können wie in der Zeichnung gezeigt, Kenndaten des Füllhalters und der Kaufpreis angegeben sein. Auf der Unterseite des Schilds 1 kann sich ein maschinenlesbarer Strichcode befinden.

Das Entfernen des Schilds 1, beispielsweise nach dem Kauf des Schreibgeräts, ist einfach. Durch eine etwas größere Kraft in Einsteckrichtung läßt sich die Anlagekante 4 unter der Clipkuppe hindurchschieben und das Schild 1 soweit drehen, bis das der Clipkuppe benachbarte Ende des Randstreifens 5 sich nicht mehr unter dem Clip 7 befindet. Anschließend kann das Schild 1 in Richtung der Einstecköffnung der Kappe 8 unter dem Clip 7 herausgezogen werden. Da das Schild 1 beim Entfernen nicht beschädigt wird, kann es bei Bedarf auf die zuvor beschriebene Weise auch erneut wieder an der Kappe befestigt werden.

## Patentansprüche

1. Schild zur Kennzeichnung von Schreibgeräten, die mit einem Clip (7) versehen sind, der auf seiner dem Schreibgerät zugekehrten Unterseite eine sich in Längsrichtung des Clips (7) erstreckende Vertiefung (11) aufweist, wobei das Schild einen Materialstreifen (1) mit einer Lasche (2) und mit beiderseits der Lasche (2) angeordneten Anlagekanten (3, 4) zur Begrenzung der Einstecktiefe der Lasche (2) aufweist, **dadurch gekennzeichnet** daß die in den Freiraum zwischen dem Schreibgerät (8, 9) und dem Clip (7) einsteckbare Lasche (2) auf ihrer dem Clip (7) zugekehrten Oberseite einen durch den umgefalteten Rand der Lasche (2) gebildeten, hochstehenden Lappen oder Streifen (5) hat, der in der Einsteckposition der Lasche (2) mit seinem hochstehenden Ende in die Vertiefung (11) einrastbar und entgegen der Einsteckrichtung an dem Clip (7) abstützbar ist und daß die Anlagekanten (3, 4) so angeordnet sind, daß sie in der Einsteckposition an dem Befestigungsende (10) des Clips (7) und an der an dem Schreibgerät (8) anliegenden Clipkuppe anliegen.

## Claims

1. A data tag for writing implements having a clip (7), the clip (7) envincing a recess (11) running in a clip longitudinal direction on an underside of the clip (7) facing the implement, said data tag comprising a strip (1) of material with a tab (2) and with resting edges (3, 4) positioned on each side of said tab (2) for the purpose of limiting the depth of insertion of said tab (2), **characterized in that** the tab (2) which is insertable into a clearance between the writing implement (8, 9) and the clip (7) comprises at a top side facing the clip (7) a raised lip or strip (5) formed by one of a folded edge of the tab (2), said lip or strip (5) being insertable by its raised end into the recess (11) when the tab (2) assumes an insertion position and said lip or strip (5) resting against the clip (7) in a direction opposite a direction of insertion, and that the resting edges (3, 4) are postioned in such a way that they abut the affixation end (10) of the clip (7) and the clip bead resting against the writing implement (8).

## Revendications

1. Etiquette pour l'identification de dispositifs d'écriture pourvus d'un clip (7) présentant, sur sa face inteme dirigée vers le dispositif d'écriture, un évidement (11) s'étendant dans le sens longitudinal du clip (7), la dite étiquette présentant une bande de matière (1) avec une patte (2) et, situées de part et d'autre de la patte (2), des arêtes de positionnement (3, 4) destinées à limiter la profondeur d'introduction de la patte (2), **caractérisé en ce que** la patte (2), qui peut être introduite dans l'espace libre situé entre le dispositif d'écriture (8, 9) et le clip (7), présente sur sa face supérieure dirigée vers le clip (7) un appendice ou une bande (5) haut placé formé par le bord replié de la patte (2) qui peut être encliqueté par son extrémité haut placée dans l'évidement (11) lorsque la patte (2) est en position fixée et qui peut s'appuyer sur le clip (7) dans la direction opposée à celle d'introduction et en ce que les arêtes de positionnement (3, 4) sont placées de telle manière, qu'en position fixée, elles se trouvent à l'extrémité de fixation (10) du clip (7) et sur le sommet du clip placé sur le dispositif d'écriture (8).
